# FASCICULE DE BREVET EUROPEEN

(11) **EP 2 581 115 B1**
(45) Date de publication et mention de la délivrance du brevet: **15.08.2018**
(21) Numéro de dépôt: 12188071.0
(22) Date de dépôt: 11.10.2012
(51) Int. Cl.: A62B 35/00, E06C 7/18, E06C 9/02

(54) **Système de ligne de vie verticale et/ou inclinée**
System mit vertikalen und/oder geneigten Sicherheitsleinen
System for vertical and/or tilted lifelines

(30) Priorité: 14.10.2011 LU 91886
(43) Date de publication de la demande: 17.04.2013
(73) Titulaire: Capital Access S.A., 4959 Bascharage (LU)
(72) Inventeur: Timmermans, Francis, 7303 STEINSEL (LU); Kempnich, Pierre, 57140 LA MAXE (FR)
(74) Mandataire: Office Freylinger

(56) Documents cités:
- WO-A1-2009/037173
- GB-A- 2 438 117
- US-A- 3 908 791
- US-A- 4 085 818
- US-A- 4 269 284

## Description

### Introduction

La présente invention concerne généralement le domaine des équipements de protection individuelle contre les chutes de hauteur, et plus particulièrement un système de ligne de vie verticale et/ou inclinée à support d'assurage flexible.

### Etat de la technique

Les systèmes de lignes de vie sont utilisés couramment depuis une vingtaine d'années. Installés à demeure ou de manière temporaire sur des immeubles ou autres structures nécessitant l'intervention de personnel de maintenance en hauteur, ils sont conçus pour protéger ce personnel contre les chutes tout en leur permettant une grande mobilité.

Un système de ligne de vie comprend de manière générale un support d'assurage flexible ou rigide ancré à une structure support auquel un utilisateur s'attache au moyen d'un ancrage mobile (également appelé point d'ancrage mobile, ou encore chariot ou coulisseau) qui peut circuler sur le support d'assurage, l'utilisateur étant lui-même équipé d'un harnais relié à cet ancrage mobile par l'intermédiaire d'une longe. Dans les systèmes à support d'assurage flexible, tel qu'un câble métallique, une corde ou une sangle, celui-ci s'étend entre deux ancres terminales. La ligne de vie peut s'étendre sur des distances relativement importantes, et il est alors d'usage d'employer des ancres intermédiaires pour l'ancrage du câble d'assurage entre les ancres terminales.

Dans la pratique, on distingue les lignes de vie horizontales et verticales. Les lignes de vie horizontales à support d'assurage flexible, type câble, sont conçues de sorte à supporter des tensions transversales au câble. En cas de chute, le câble, entraîné latéralement par l'ancrage mobile sous le poids de l'utilisateur, se courbe dans la direction de chute de sorte à former un ventre entre les deux ancres bornant la zone de chute. Mais cette courbure est limitée pour supporter l'utilisateur qui a chuté. L'arrêt de l'utilisateur implique donc cette déformation du câble entre deux ancres ; il n'y a pas de risque que l'ancrage mobile se déplace de manière substantielle le long du câble. Un tel ancrage mobile n'a pas besoin de moyen de freinage intégré. Pour son montage sur le câble, l'ancrage mobile comprend un canal interne avec une fente pouvant être sélectivement ouverte, suffisamment pour y introduire latéralement le câble.

Dans les systèmes de ligne de vie verticale, la problématique est autre. L'effort exercé sur le câble en cas de chute a essentiellement une composante axiale/verticale, le câble étant parallèle à la direction de chute. Il est alors important que l'ancrage mobile comprenne un moyen de freinage actionné par la chute de l'utilisateur et apte à immobiliser l'ancrage mobile sur le câble.

Le WO2009/0370173, par exemple, décrit un système de ligne de vie verticale comprenant un câble d'assurage monté entre des ancres terminales et supporté par des ancres intermédiaires. L'ancrage mobile comprend un canal de guidage interne pouvant être ouvert latéralement au moyen d'un clapet coulissant associé à un mécanisme de verrouillage du clapet. Un levier pivotant comprenant à une extrémité une came de freinage et à l'autre un point d'ancrage permet, en cas de chute, le blocage de l'ancrage mobile sur le câble. Pour le montage sur le câble d'assurage, le clapet est manipulé pour une ouverture maximale afin d'y introduire latéralement le câble. Puis le clapet est verrouillé dans une position définissant une fente plus étroite pour le passage des ancres intermédiaires.

Dans le US 3,908,791, un câble d'assurage vertical est fixé verticalement le long d'une échelle. Un utilisateur est accouplé au câble d'assurage au moyen d'un ancrage mobile également fixé à sa ceinture.

Le GB 2 438 117 présente un dispositif de mise sous tension d'un câble vertical fixé à un pylône.

Le US 4,269,284 présente un chariot d'assurage coopérant avec un rail d'assurage associé à une échelle. Le chariot d'assurage comprend un corps avec une fente axiale débouchant dans un canal de guidage interne pour la tête du rail et un moyen de freinage actionnable par la chute de l'utilisateur.

### Objet de l'invention (Problème à résoudre par l'invention)

L'objet de la présente invention est de proposer un autre système de ligne de vie adapté à un montage vertical ou incliné.

### Description générale de l'invention revendiquée avec ses principaux avantages.

Conformément à l'invention, cet objectif est atteint par un système de ligne de vie selon la revendication 1.

Le système de ligne vie comprend un support d'assurage flexible incluant un câble d'assurage maintenu à ses extrémités par une ancre amont et une ancre aval. Une ou plusieurs ancres intermédiaires peuvent être prévues entre les ancres amont et aval. Un ancrage mobile, auquel peut se raccorder un utilisateur, est apte à circuler sur le câble d'assurage et à passer les ancres intermédiaires. L'ancrage mobile comprend un corps avec un canal de guidage interne pour le câble et un moyen de freinage actionnable par la chute de l'utilisateur. Une fente axiale est prévue le long du canal de guidage pour le passage des ancres intermédiaires.

Selon l'invention, le système de ligne de vie est conçu de sorte que le montage de l'ancrage mobile sur le support d'assurage se fait par un mouvement axial de l'ancrage mobile relativement au support d'assurage.

Cela implique que l'ancrage mobile ne peut être introduit sur le support d'assurage qu'à une de ses extrémités. A cet effet, la conception de l'ancre aval est donc aussi réalisée en cohérence avec l'ancrage mobile pour qu'il puisse la traverser.

On notera encore que le présent système de ligne de vie, qui comprend un ancrage mobile avec moyen de freinage intégré, est adapté à un montage sur tous types de structures, verticale ou inclinée, ou comportant des portions inclinées et verticales. Un utilisateur peut se déplacer tout le long de la ligne de vie sans se détacher. L'accouplement (et désaccouplement) de l'ancrage mobile se faisant à une extrémité du support d'assurage, l'utilisateur ne peut pas le détacher lors de son parcours, procurant une sécurité accrue.

Selon les variantes, l'introduction de l'ancrage mobile peut se faire directement sur l'ancre aval, qui peut jouer le rôle d'arrêt de câble. Alternativement, l'ancrage mobile peut être introduit sur une portion de câble dépassant au-delà de l'ancre aval, par exemple munie d'un manchon d'extrémité, en particulier un manchon serti sur l'extrémité de câble. Dans ces cas, l'accouplement de l'ancrage mobile au support d'assurage se fait en introduisant le manchon d'extrémité ou une portion de l'ancre aval dans le canal de guidage par un mouvement axial.

Toutefois, l'ancre aval peut également, ou alternativement être conçue de sorte à permettre le passage et l'introduction de l'ancrage mobile sur le câble d'assurage. En d'autres termes, le système peut permettre l'introduction/la sortie de l'ancrage mobile du côté de l'ancre aval ou amont ou des deux.

De préférence, le moyen de freinage de l'ancrage mobile comprend un point d'ancrage pour l'utilisateur, déplaçable entre une position de mobilité, autorisant le déplacement de l'ancrage mobile sur le câble d'assurage, et une position de freinage dans laquelle il actionne le moyen de freinage de sorte à bloquer l'ancrage mobile sur le câble.

Le moyen de freinage peut comprendre une came de freinage apte à se déplacer pour engager le câble, respectivement s'écarter de celui-ci.

Selon une variante, la fente axiale est prévue dans une paroi du canal interne et la came de freinage se déplace pour engager le câble dans un plan passant par l'axe de la fente. Ainsi, pour le freinage de l'ancrage mobile, la came de freinage se déplace en direction de la fente axiale. Le câble de freinage se trouve alors pris entre la came et la région du corps portant la fente de freinage. Le câble se trouve donc poussé contre les bords de la paroi définissant la fente axiale, ce qui augmente la friction contre le câble et améliore l'effet de freinage.

Pour une construction simplifiée, le point d'ancrage peut être monté à l'extrémité d'un levier pivotant, dont l'autre extrémité porte la came de freinage.

De préférence, le levier comprend un bossage qui coopère avec un ressort de rappel de sorte à ce que la force de rappel augmente lorsque le levier a quitté sa position dégagée extrême. Par exemple, la configuration du bossage et du levier peut être telle que dès que le levier a pivoté de quelques degrés depuis sa position dégagée, la force de rappelle augmente.

Le câble peut comprendre, dans sa longueur, deux ou plusieurs sections, les sections voisines étant jointes par un élément tendeur adapté au passage de l'ancrage mobile. Dans ce cas, deux sections voisines sont avantageusement jointes au moyen d'un élément tendeur coopérant avec des douilles d'extrémité montées aux extrémités voisines des câbles. Il va de soi que les dimensions extérieures des douilles de jonction et de l'élément tendeur sont adaptées pour passer dans le canal intermédiaire de l'ancrage mobile.

Selon une variante, les extrémités de sections de câble à joindre ensemble sont munies chacune d'une douille de jonction comprenant un trou taraudé axial s'ouvrant du côté de l'extrémité libre de la douille ; et l'élément tendeur comprend deux portions de tige filetée coaxiales et à pas inversés, les portions de tige filetée étant engagées chacune dans un trou taraudé d'une douille de jonction respective. Cela procure un assemblage simple et efficace de deux sections de câble et permet, comme expliqué plus bas, un montage modulaire du support d'assurage.

En effet, chaque section de câble peut être fixée, avec ses ancres (intermédiaires et/ou aval/amont, selon les cas), à un élément modulaire respectif, ces éléments modulaires étant assemblés pour former une unité structurelle sur laquelle s'étendant le support d'assurage de manière continue.

Les sections de câble peuvent donc être préinstallées sur chaque élément modulaire, formant des tronçons de support d'assurage. Puis les éléments modulaires sont assemblés, et les tronçons de support d'assurage reliées ensemble aux moyens des douilles d'extrémités et des éléments tendeurs.

Une telle possibilité de montage modulaire d'un support d'assurage de ligne de vie est particulièrement avantageux dans le contexte des éoliennes, dont les tours sont constituées de tronçons assemblés sur le site d'utilisation de l'éolienne.

Les ancres intermédiaires sont conçues pour permettre le passage de l'ancrage mobile et retenir le câble, de préférence de manière captive en n'autorisant qu'un débattement axial. Les ancres intermédiaires peuvent donc comprendre une base à fixer sur la structure support (mur, paroi, toiture, échelle etc.) à partir de laquelle se dresse une aile qui porte à son extrémité un cylindre de guidage qui maintient le câble transversalement mais lui autorise un mouvement axial. L'aile et le cylindre de guidage ont des dimensions coordonnées par rapport à la section du canal interne et à la fente axiale de l'ancrage mobile.

Les ancres intermédiaires dans des portions verticales de la ligne de vie peuvent être en plastique, car les efforts sont essentiellement verticaux. Mais dans des situations où une résistance accrue est désirée (par exemple pour des ancres intermédiaires en extrémité de section de câble) ou pour des portions de lignes de vie inclinées, on préférera des ancres intermédiaires en acier pour supporter des efforts latéraux.

Selon les variantes, un ancrage mobile pour un système de ligne de vie à support d'assurage flexible comprend un corps avec un canal de guidage interne pour le câble et un moyen de freinage actionnable par la chute de l'utilisateur, une fente axiale étant prévue pour le passage des ancres intermédiaires. Le corps est une pièce monobloc, le canal de guidage étant délimité en partie par une paroi extérieure du corps comportant la fente axiale, l'ouverture de la fente étant fixe et inférieure au diamètre du câble du support d'assurage avec lequel elle coopère.

Un tel ancrage mobile comprend donc une pièce structurelle monobloc, c.-à-d. le corps, définissant le canal de guidage et comprenant la fente axiale. La fente axiale est définie dans une paroi du corps monobloc et a une ouverture fixe, c'est-à-dire invariable, et inférieure au diamètre du câble du support d'assurage sur lequel l'ancrage est monté. Seul un enfilement axial sur le câble est donc possible. Une fois enfilé sur le câble, l'ancrage mobile ne peut plus être retiré, procurant une sécurité accrue.

Le moyen de freinage comprend avantageusement une came de freinage pivotant dans un plan aligné avec la fente axiale et la traversant. Cela permet de bloquer le câble contre la fente, et ainsi accroitre les forces de freinage.

Selon un autre aspect de l'invention, une structure comprend un assemblage d'éléments modulaires parmi lesquels un élément modulaire amont, un ou plusieurs éléments modulaires intermédiaires et un élément modulaire aval assemblés dans cet ordre, dans laquelle :
l'élément modulaire amont supporte une section de câble d'assurage fixée au moyen d'une ancre amont et au moins une ancre intermédiaire, le câble se terminant, au-delà de la dernière ancre intermédiaire du module, par une douille de jonction ;
l'élément modulaire intermédiaire supporte une section de câble d'assurage fixée au moyen d'ancres intermédiaires, le câble se terminant au-delà des ancres intermédiaires extérieures par une douille de jonction ;
l'élément modulaire aval supporte une section de câble fixée au moyen d'une ancre aval et au moins une ancre intermédiaire, le câble se terminant, au-delà de l'ancre intermédiaire extérieure par une douille de jonction ;

Les douilles de jonctions comprennent un trou taraudé axial s'ouvrant dans une face libre de la douille de jonction. Les différentes sections de câble sont jointes deux à deux par leurs douilles de jonction respectives au moyen d'un élément tendeur comprenant deux portions de tige filetée coaxiales et à pas inversés, les portions de tige filetée étant engagées chacune dans le trou taraudé d'une de ces douilles de jonction.

Ainsi, l'utilisation des douilles de jonction et des éléments tendeurs permet une grande flexibilité de montage des lignes de vies.

### Description à l'aide des Figures

D'autres particularités et caractéristiques de l'invention ressortiront de la description détaillée de quelques modes de réalisation avantageux présentés ci-dessous, à titre d'illustration, en se référant aux dessins annexés. Ceux-ci montrent:
- Fig.1:: des vues de principe d'une première variante d'un support d'assurage flexible du présent système fixé à une échelle : a) de face et b) de côté;
- Fig.2:: une vue en perspective d'une exécution d'un ancrage mobile conçu pour coopérer avec le support d'assurage de la Fig.1 ;
- Fig.3:: une vue de face de l'ancrage mobile de la Fig.2 ;
- Fig.4:: une vue en coupe C-C de l'ancrage mobile de la Fig.3, le levier étant en position dégagée ;
- Fig.5:: une vue en coupe C-C de l'ancrage mobile de la Fig.3 avec levier en position de freinage du câble de freinage ;
- Fig.6:: une vue en plan de deux sections de câbles voisines avec leurs douilles de jonctions, prêtes à être reliées par un élément tendeur ;
- Fig.7:: une vue partielle d'un tronçon supérieur de tour d'éolienne pré-équipé avec une échelle et une section de câble d'assurage ;
- Fig.8:: une vue partielle d'un tronçon intermédiaire de tour d'éolienne pré-équipé avec une échelle et une section de câble d'assurage ;
- Fig.9:: une vue partielle d'un tronçon inférieur de tour d'éolienne pré-équipé avec une échelle et une section de câble d'assurage ;
- Fig.10:: une vue de principe illustrant l'interface entre deux tronçons d'éolienne et montrant les câbles disjoints : a) vue latérale et b) vue de face ;
- Fig.11:: une vue partielle en perspective de la même interface qu'en Fig.10, avec les sections de câble jointes ;
- Fig.12:: une vue de côté d'une pièce de montage d'ancre sur une échelle.

Sur les figures, les mêmes signes de référence désignent des éléments identiques ou similaires.

La Fig.1 montre un support d'assurage flexible 10 du présent système de ligne de vie, comprenant un câble d'assurage 12, de préférence métallique, s'étendant le long d'une paroi verticale (non montrée). Dans cette variante, le support d'assurage 10 est en réalité fixé à une échelle 14, elle-même fixée à cette paroi. Le câble 12 est fixé verticalement au moyen d'une ancre amont 16 et d'une ancre aval 18 ainsi que par une ou plusieurs ancres intermédiaires 20, selon la longueur du câble. Conventionnellement, l'ancre amont 16 est avantageusement équipée d'un absorbeur d'énergie.

Les ancres 16, 18 et 20 sont solidement fixées à l'échelle 14. Un utilisateur évoluant sur l'échelle peut donc être protégé contre les chutes en s'attachant au câble 12 au moyen d'un ancrage mobile, l'utilisateur étant lui-même équipé d'un harnais relié à cet ancrage mobile par l'intermédiaire d'une longe.

Un mode de réalisation d'un ancrage mobile 30 utilisable dans le cadre du présent système est illustré à la Fig.2. Il comprend un corps 32, de préférence monobloc, muni d'un canal de guidage interne 34 pour le câble 12. Un moyen de freinage est également prévu pour freiner et bloquer l'ancrage mobile 30 sur le câble 12 en cas de chute de l'utilisateur. Comme on le décrira plus en détails ci-dessous, le moyen de freinage comprend de préférence un levier pivotant, généralement indiqué 36, comprenant à l'intérieur du corps 32 une came de freinage 38 apte à engager le câble 12 et à l'extérieur un point d'ancrage 40 pour l'utilisateur.

Le canal de guidage 34 est délimité partiellement par une paroi extérieure 42 du corps 32, préférablement arrondie vers l'extérieur. La paroi extérieure 42 comprend une fente axiale 44 de sorte que l'ancrage mobile puisse passer les ancres intermédiaires 20. La fente axiale 44 s'étend donc le long du canal interne 34 et ouvre celui-ci vers l'extérieur.

Les ancres intermédiaires 20 comprennent de préférence une base 21 pour leur fixation sur la structure support, ici l'échelle, à partir de laquelle s'étend une aile 23 portant à son extrémité un manchon de guidage 25 traversé par le câble, lequel maintient le câble transversalement mais autorise un mouvement axial. Cette conception à trois éléments peut suivre diverses formes de design.

On appréciera que le présent système est conçu de sorte que l'accouplement de l'ancrage mobile 30 au support d'assurage se fait par un mouvement axial de l'ancrage mobile 30 relativement au support d'assurage 10.

Dans la présente variante, l'ancre aval est du même type que les ancres intermédiaires : elle comprend une base 21' pour sa fixation, à partir de laquelle s'étend une aile 23' portant à son extrémité un manchon de guidage 25'. Le câble traverse le manchon de guidage 25' et se termine, au-delà de l'ancre aval, par un manchon terminal 46, de préférence un manchon serti. Le manchon 46 est une pièce de forme extérieure cylindrique circulaire sertie sur l'extrémité de câble et qui s'étend donc dans l'axe du câble.

L'ancrage mobile 30 est donc introduit ou engagé sur le support s'assurage 10 en enfilant le manchon terminal 46 dans le canal de guidage 34 et en faisant coulisser l'ancrage mobile 30 vers l'ancre aval 18.

Une fois l'ancrage mobile 30 engagé sur le support d'assurage, l'utilisateur peut se déplacer le long de l'échelle en toute sécurité. L'ancrage mobile suit spontanément l'ascension ou la descente en étant entraîné par la longe de l'utilisateur le long du support d'assurage, et cela sans avoir à décrocher le l'ancrage mobile au niveau des ancres intermédiaires.

L'ancrage mobile 30, et particulièrement son canal de guidage 34, les ancres intermédiaires 20 et l'ancre aval 18, ainsi que le câble 12, sont donc conçus de manière cohérente et coordonnée, de sorte à autoriser le coulissement, sans détachement, de l'ancrage mobile 30 à travers le manchon terminal, l'ancre aval et toute la longueur du câble, à travers les ancres intermédiaires, jusqu'à l'ancre amont.

Pour ce faire, la section transversale du canal de guidage 34 doit permettre le passage autour des manchons de guidages 25 des ancres 20, ainsi que l'enfilement sur le manchon terminal 46. En outre, l'ouverture g de la fente axiale 44, c'est à dire l'espace entre les lèvres des parois délimitant la fente 44, doit permettre le passage des pattes 25, 25' des ancres, mais être inférieure au diamètre du câble 12.

On notera encore que la fente axiale 44 est disposée sensiblement en vis-à-vis du levier 36. C'est-à-dire que lorsque le levier 36 pivote suite à une chute pour venir bloquer le câble, il se déplace en direction de la fente 44 dans un plan passant par la fente et parallèle à celle-ci. Le levier pousse alors le câble 12 contre la fente 44, et le câble se retrouve bloqué par le levier 36 contre la paroi extérieure 42. Le contact contre les arêtes des lèvres définissant la fente 44 renforce l'effet de freinage, comparativement à un canal à paroi pleine.

Comme mentionné plus haut, le corps 32 est avantageusement monobloc et la paroi externe 42 délimitant le canal de guidage 34 fait partie intégrante de ce corps 32 monobloc. Il s'ensuit que la fente 44 a une ouverture g fixe, c'est-à-dire non variable ni réglable, et inférieure au diamètre du câble 12 sur lequel l'ancrage mobile est monté. Il n'est donc pas possible d'introduire le câble d'assurage 12 à travers cette fente 44, et l'ancrage mobile 30 doit être monté sur le câble par une extrémité du support d'assurage. Mais ce choix technique procure une sécurité accrue puisque, de par sa conception, l'ancrage mobile ne peut plus être détaché du câble une fois engagé sur le câble 12. En particulier, contrairement à l'ancrage mobile présenté dans le WO2009/0370173, aucun mécanisme à clapet modifiant l'ouverture du passage de câble n'est requis, ni système de verrouillage qui peut être mal engagé ou connaître un défaut et donc mettre en péril la sécurité de l'utilisateur. Ainsi, l'ancrage mobile 30 employé dans le présent système se montre plus sûr et plus robuste.

De préférence, un élément tendeur 66 est monté sur le câble, par exemple entre l'ancre aval 20 et l'ancre intermédiaire 18 voisine, voir Figs.1 et 6. A cet effet, le câble 12 est en fait réalisé en deux sections. Une section principale 12a s'étend depuis l'ancre amont 16 et sur l'essentiel de la longueur de l'échelle 14, traversant jusqu'à l'ancre intermédiaire 20 proximale de l'ancre aval 18. Une deuxième section 12b est jointe à la première, via l'élément tendeur 66, et traverse l'ancre aval 18 pour terminer avec le manchon terminal 46. Les extrémités de câble voisines sont munies chacune de douilles de jonction 68, qui comprennent chacune un trou taraudé 70 débouchant dans leurs faces d'extrémité (opposée au câble sur lequel elles sont montées). Elles sont jointes par l'élément tendeur 66, lequel comprend une tige 72 dont les extrémités opposées 74, 74' portent un filetage, les pas de ces filetages étant opposés. Ces extrémités filetées 74, 74' de l'élément tendeur 66 s'engagent donc chacune dans un trou taraudé 70 respectif des douilles de jonction 68. Pour sa manipulation, la tige 72 de l'élément tendeur comprend, entre les portions filetées 74, 74' à pas inversés, une zone de préhension 76 afin de pouvoir visser ou dévisser la tige 72, et donc tendre ou détendre le câble 12. Cette zone de préhension 76 comprend de préférence une portion de tige dont le profil transversal est hexagonal ou carré, tel un écrou, pour être manipulée avec une clé.

Les douilles de jonction 68 ont de préférence une géométrie extérieure similaire à celle du manchon terminal, c'est à dire cylindrique à section généralement circulaire. Dans tous les cas, la section transversale des douilles de jonction 68 doit être apte à permettre le passage de l'ancrage mobile 30. La forme extérieure globale de l'élément tendeur 66, et en particulier au niveau de la zone de préhension 76, doit également être apte à permettre le passage de l'ancrage mobile 30.

Les Fig.2 à 5 montrent plusieurs vues du présent ancrage mobile 30. Comme déjà mentionné, le canal de guidage de câble 34 est délimité par la paroi extérieure 42 et, à l'intérieur du corps 32, par des butées 48, préférablement formées intégralement avec le corps 32. Les butées 48 sont placées en regard de la fente 44 et de part et d'autre du levier 36. Sur les Fig.2 et 3 on identifie une découpe 45 dans la paroi 42, symétrique par rapport à la fente axiale 44, et qui laisse apparaître l'intérieur du corps 30.

Le levier 36 comprend deux bras : un premier bras 50 portant le point d'ancrage 40 et un deuxième bras 52 portant la came de freinage 38. Un pivot 54 permet le pivotement du levier entre deux positions extrêmes de dégagement (éloignée du câble) et de freinage (exerçant une pression maximum sur le câble). En référence à la Fig.3, l'axe de pivotement 54 est perpendiculaire au plan de la Figure et le levier, lors de son actionnement, pivote dans le plan de la Figure, donc dans un plan passant par l'axe de la fente 44.

L'angle entre les deux bras 50, 52 est choisi en fonction du débattement entre ces positions de pivotement extrêmes du levier 36, et afin de conférer une progressivité de l'engagement de la came de freinage 38 sur le câble 12, également fonction du profil de la came de freinage 38.

Un ressort de rappel 56 est fixé autour d'un axe 58 et exerce une force de rappel sur le levier. On notera que le levier comprend, à proximité du pivot 54 et sur sa face attaquée par le ressort 56, un bossage 60 au niveau de la jonction entre les deux bras 50 et 52. Lorsque le levier est en position de dégagement maximale, le ressort s'appuie à la base du bossage, du côté du bras 50 (Fig.4). En pivotant le levier 36 vers la position de freinage, le ressort suit le bossage pour le traverser et arrive à sa base, côté bras 52, dans la position illustrée à la Fig.5.

Ainsi, le bossage 60 permet de faire varier la position du point de contact entre le ressort et le bras 52 portant la came 38. Il en résulte une variation de la force et du comportement de la came : en position dégagée (Fig.4) le ressort pousse faiblement le bras 52 autorisant ainsi le mouvement de descente en vitesse normale du coulisseau. En cas de vitesse trop rapide (chute), le levier de la came s'abaissant, le point de contact du ressort se déplace dans la position de la Fig. 5, maintenant le levier vers une position d'engagement du câble et favorisant un blocage quasi-immédiat de l'ancrage mobile sur le câble. De préférence, le point de contact du ressort sur le bossage est étudié de sorte la force exercée par le ressort en direction de la position de freinage augmente quand le levier 36 quitté la position dégagée de la Fig.4 de quelques degrés (5 à 10°).

On décrira maintenant un autre aspect de la présente invention, exploitant la possibilité de relier différentes sections de câble par des éléments tendeurs coopérants avec des douilles de jonction, aptes à être traversés par un ancrage mobile, ce qui offre une grande flexibilité et originalité de montage des supports d'assurage flexibles. Et cela s'avère particulièrement efficace pour un montage sur des éléments modulaires destinés à être assemblés sur site pour former une construction équipée d'une ligne de vie à support d'assurage flexible continu.

Un exemple d'application donné ci-après est celui des tours d'éoliennes, qui sont typiquement fabriquées et transportées en tronçons coniques destinés à être assemblés sur site. Supposons que la tour d'éolienne comprenne : un module supérieur A, un ou plusieurs modules intermédiaires B et un module inférieur C.

Les éléments décrits ci-dessus sont requis pour le pré-montage d'un support d'assurage 100 sur les différents tronçons :
plusieurs sections de câble métallique 112a... 112c ;
une ancre amont 116 ;
une ancre aval 118 ;
des ancres intermédiaires 120, 120' (le signe 120' désigne des ancres intermédiaires en fin de section de câble) ;
des douilles de jonction 168 ;
des éléments tendeurs 160 ;
un manchon terminal 146.

Dans le présent mode de réalisation, ces éléments sont préférablement identiques à ceux présentés dans la variante des Figs. 1 et 6, et sont donc désignés par les mêmes signes de références augmentés de 100.

On notera que le support d'assurage flexible est associé à une échelle, dont des tronçons 114 sont préinstallés dans les modules/tronçons de tour, et les différentes ancres sont de préférence fixées à ces tronçons d'échelle 114.

Le module supérieur A est équipé comme suit. L'ancre amont 116 est installé en partie supérieure du module supérieur A, fixée à l'échelle et le câble 112a est maintenu sur la hauteur par des ancres intermédiaire 120 jusqu'en partie basse. Le câble traverse l'ancre intermédiaire 120' distale de l'ancre amont 116 et se termine par une douille de jonction 168.

Un module intermédiaire comprend un câble 12b s'étendant sur la hauteur du module et maintenu sur sa longueur par des ancres intermédiaires 120, 120'. Le câble 112b traverse les ancres intermédiaires 120' en positions d'extrémité (les plus proches des bords longitudinaux des tronçons intermédiaires de tour) et se termine de chaque côté par une douille de jonction 160.

Le module inférieur C comprend un câble 12c s'étendant sur la hauteur du module et maintenu en partie basse par l'ancre aval 118 et sur le reste de sa longueur par des ancres intermédiaires 120, 120'. Entre l'ancre aval 118 et l'ancre intermédiaire 120 la plus proche, la câble 112c comprend de préférence une section avec élément tendeur 160 et douille de montage 168 afin de conférer une possibilité supplémentaire d'ajuster la tension dans le support d'assurage 100.

Comme expliqué précédemment, les douilles de jonction 168 ont une forme extérieure généralement cylindrique et comprennent, dans leur face d'extrémité, un trou taraudé axial 170 coopérant avec les filetages des éléments tendeurs 160. Cette combinaison de douilles de jonction 168 et élément tendeur 160 permet de joindre différentes sections de câble lors de l'assemblage de la tour.

Les Figs. 10 et 11 qui illustrent l'interface entre le module supérieur A et un module intermédiaire B permettent de mieux comprendre la jonction des différentes sections de câble 12 du support d'assurage. Les deux modules A et B ont été mis en contact et sont liés l'un à l'autre par des brides de fixation 180 auxquelles sont fixées les extrémités des échelles 114. On reconnaît, avant jonction, les douilles d'extrémité 168 et l'élément tendeur 160. Les douilles d'extrémité 168 sont au-delà des ancres 120' et leurs faces libres dans laquelle débouche le trou taraudé 170 se font face. L'élément tendeur est vissé dans chacune des douilles d'extrémité, et les sections de câble des deux modules sont donc réunies.

La réunion des deux sections de câble 112 a et 112b, après assemblage et vissage de l'élément tendeur 160, et montrée en Fig.11.

En partie inférieure du module intermédiaire B, on retrouve la même configuration qu'à l'interface avec le module supérieur A. La douille de jonction 168 du câble 112b fait face à une douille de jonction 168 du câble installé sur le tronçon inférieur, que le module placé en dessous soit un autre module intermédiaire B ou bien le module inférieur C.

Pour le montage sur l'échelle 114, les ancres 116, 118, 120 et 120' sont de préférence fixées à des pièces de montage, elles-mêmes fixées aux barreaux transversaux de l'échelle. Cela est illustré en détail à la Fig.12 : une ancre intermédiaire 120 est vissée par sa base 121 sur une section verticale en acier, à laquelle on a fixé en partie basse une pièce d'accouplement en U 184 destinée à s'engager, par le bas, dans un barreau de l'échelle. En partie haute, on utilise une partie en U 186 sensiblement plus large, pour s'appuyer, par le haut, sur l'essentiel de la largeur d'un autre barreau.

On notera que comme le support d'assurage 100 obtenu utilise de préférablement des éléments identiques à ceux utilisés pour dans le support d'assurage 10 de la Fig.1, le support d'assurage 100 est compatible avec l'ancrage mobile 30 décrit ci-avant. C'est à dire que l'ancrage mobile 30 peut être enfilé sur le câble d'assurage 112 par un mouvement axial relativement à l'ancre aval 118 (à travers le manchon terminal 146). En outre, l'ancrage mobile 30 doit pouvoir passer les ancrages intermédiaires 120, 120', les douilles de jonction 168 avec les éléments tendeurs 160.

Les ancres intermédiaires 120, 120' ont une de préférence une conception similaire, avec une plaque de base à fixer au support (échelle ou autre), une aile s'étendant à partir de la base (de préférence perpendiculairement) et portant à son extrémité le manchon de guidage (lequel enserre la périphérie du câble mais autorise un déplacement axial) . Dans le cadre d'une ligne de vie verticale, on pourra réaliser les ancre intermédiaires 120 en plastique. En effet, il s'agit simplement de maintenir le câble en place, les efforts étant essentiellement verticaux et ne sollicitant que peu les ancres intermédiaires 120. En outre, en cas de chute de l'utilisateur contre l'ancre 120, le contact avec le plastique sera moins risqué pour l'utilisateur.

En revanche, pour les ancres intermédiaires 120' en position d'extrémité, on préfèrera une construction métallique (par ex. acier).

Enfin, bien que le module inférieur soit équipé par une ancre aval 118 identique à l'ancre 18 de la Fig.1 pour fonctionner avec un ancrage mobile du type présenté aux Figs 2 à 5, on pourrait également utiliser une ancre aval plus classique. Dans ce dernier cas, on pourrait utiliser des chariots à came de freinage plus conventionnels, c'est-à-dire aptes à passer des ancres intermédiaires mais s'engageant latéralement sur le câble.

Alternativement, dans toutes les variantes présentées ici, l'ancre amont pourrait ne pas comprendre d'absorbeur d'énergie et être conçue de sorte à laisser passer l'ancrage mobile, comme c'est le cas des ancres intermédiaires et/ou aval.

On notera encore que les supports d'assurage montrés ci-dessus sont utilisables avec des ancrages mobiles possédant un canal interne avec fente axiale, dont les dimensions sont adaptées au passage des ancres intermédiaires et des douilles de jonction avec éléments tendeurs, ceci même si l'engament sur le câble ne se fait pas axialement sur l'ancre aval, mais latéralement.

## Revendications

1. Système de ligne de vie, en particulier pour montage vertical et/ou incliné, comprenant :
un support d'assurage flexible (10) comprenant un câble d'assurage (12) maintenu par une ancre amont (16), une ancre aval (18) et une ou plusieurs ancres intermédiaires (20) ; et
un ancrage mobile (30) apte à circuler sur le câble d'assurage, ledit ancrage mobile comprenant un corps (32) avec un canal de guidage interne (34) pour le câble et un moyen de freinage actionnable par la chute de l'utilisateur, une fente axiale (44) étant prévue pour le passage des ancres intermédiaires;
**caractérisé en ce que** le système est conçu de sorte que le montage de l'ancrage mobile (30) sur le support d'assurage se fait par un mouvement axial de l'ancrage mobile relativement au support d'assurage, l'ancrage mobile (30) étant préférablement introduit sur le support d'assurage au niveau de l'ancre aval et/ou amont ; et
**en ce que** le câble comprend deux ou plusieurs sections (12a, 12b), les sections étant jointes deux à deux par un élément tendeur (66) adapté au passage de l'ancrage mobile ;
les extrémités de sections de câble à joindre ensemble étant munies chacune d'une douille de jonction (68) comprenant un trou taraudé (70) axial s'ouvrant du côté de l'extrémité libre de la douille ; et
l'élément tendeur (66) comprenant deux portions de tige filetée (74, 74') coaxiales et à pas inversés, les portions de tige filetée étant engagées chacune dans un trou taraudé (70) d'une douille de jonction respective.

2. Système de ligne de vie selon la revendication 1, **caractérisé en ce que** le câble (12) traverse l'ancre aval et se termine par un manchon (46) ; et **en ce que** l'ancrage mobile est introduit sur le support d'assurage en l'enfilant axialement, par son canal de guidage, sur le manchon.

3. Système de ligne de vie selon la revendication 1 ou 2, **caractérisé en ce que** la fente axiale (44) est prévue dans une paroi du canal interne (34) ; et **en ce que** la came de freinage (38), pour engager le câble, se déplace dans un plan passant par l'axe de la fente (44).

4. Système de ligne de vie selon l'une quelconque des revendications précédentes, **caractérisé en ce que** chaque section de câble (112a...112c) est fixée, avec ses ancres (116, 118, 120, 120'), à un élément modulaire (A, B, C) respectif, les éléments modulaires étant assemblés pour former une unité structurelle.

5. Système de ligne de vie selon la revendication 4, **caractérisé en ce que** l'unité structurelle est une tour d'éolienne et les éléments modulaires (A, B, C) portant les sections de câble sont des tronçons de tour d'éolienne.

6. Système de ligne de vie selon l'une quelconque des revendications précédentes, **caractérisé en ce que** le corps (32) de l'ancrage mobile est une pièce monobloc, le canal de guidage (34) étant délimité en partie par une paroi extérieure (10) du corps comportant la fente axiale (44), l'ouverture de la fente étant fixe (g) et inférieure au diamètre du câble (10) du support d'assurage avec lequel elle coopère ; et de préférence le moyen de freinage comprend un point d'ancrage (40) pour l'utilisateur, déplaçable entre une position de mobilité et une position de freinage dans laquelle il actionne le moyen de freinage de sorte à bloquer l'ancrage mobile (30) sur le câble.

7. Système de ligne de vie selon la revendication 6, **caractérisé en ce que** le moyen de freinage comprend une came de freinage (38) apte à se déplacer pour engager le câble (12), respectivement s'écarter de celui-ci, la came de came freinage (38) étant préférablement prévue à une extrémité d'un levier pivotant (36), et le point d'ancrage (40) à l'autre extrémité de ce levier.

8. Système de ligne de vie selon la revendication 6 ou 7, **caractérisé en ce que** ledit levier comprend un bossage (60) coopérant avec un ressort de rappel (56) monté dans le corps, de sorte que la force de rappel vers une position de freinage augmente lorsque le levier a quitté une position dégagée

9. Structure comprenant un assemblage d'éléments modulaires parmi lesquels un élément modulaire amont (A), un ou plusieurs éléments intermédiaires (B) et un élément modulaire aval (C) assemblés dans cet ordre et équipé d'un système de ligne de vie selon l'une quelconque des revendications 6 à 8, dans laquelle :
l'élément modulaire amont (A) supporte une section de câble d'assurage (112a) fixée au moyen d'une ancre amont (116) et au moins une ancre intermédiaire (120, 120'), le câble se terminant, au-delà de la dernière ancre intermédiaire (120') du module, par une douille de jonction (168) ;
le/les élément(s) intermédiaire(s) supporte(nt) une section de câble d'assurage (112b) fixée au moyen d'ancres intermédiaires (120, 120'), le câble se terminant au-delà des ancres intermédiaires d'extrémité (120') par une douille de jonction (168) ;
l'élément modulaire aval (C) supporte une section de câble (112c) fixée au moyen d'une ancre aval (118) et au moins une ancre intermédiaire (120), le câble se terminant, au-delà de l'ancre intermédiaire extérieure (118) par une douille de jonction ;
dans laquelle les douilles de jonctions (168) comprennent un trou taraudé axial (170) s'ouvrant dans une face libre de la douille de jonction ;
et dans laquelle les différentes sections de câble sont jointes par leurs douilles de jonction (168) respectives au moyen d'un élément tendeur (160) comprenant deux portions de tige filetée coaxiales et à pas inversés, les portions de tige filetée étant engagées chacune dans le trou taraudé d'une de ces douilles de jonction.

10. Structure selon la revendication 9, laquelle est conçue de sorte que le montage de l'ancrage mobile sur le câble d'assurage se fait par un mouvement axial de l'ancrage mobile relativement au câble d'assurage, l'ancrage mobile étant préférablement introduit sur le support d'assurage au niveau de l'ancre aval et/ou amont.

11. Structure selon l'une quelconque des revendications 9 à 10, dans laquelle les éléments modulaires (A, B, C) portant les sections de câble sont des tronçons de tour d'éolienne, qui après assemblage forment une tour d'éolienne.

## Patentansprüche

1. Sicherungsseilsystem, insbesondere für eine vertikale und/oder schräge Montage, umfassend:
eine flexible Sicherungshalterung (10), umfassend ein Sicherungsseil (12), das durch einen stromaufwärtigen Anker (16), einen stromabwärtigen Anker (18) und einen oder mehrere Zwischenanker (20) gehalten wird; und
eine bewegliche Verankerung (30), die an dem Sicherungsseil umlaufen kann, wobei die bewegliche Verankerung einen Körper (32) mit einem inneren Führungskanal (34) für das Seil und ein Bremsmittel umfasst, das durch den Fall des Benutzers betätigt werden kann, wobei ein axialer Schlitz (44) vorgesehen ist für das Durchführen der Zwischenanker;
**dadurch gekennzeichnet, dass** das System so ausgestaltet ist, dass die Montage der beweglichen Verankerung (30) an der Sicherungshalterung durch eine axiale Bewegung der beweglichen Verankerung relativ zu der Sicherungshalterung erfolgt, wobei die bewegliche Verankerung (30) vorzugsweise an der Sicherungshalterung im Bereich des stromaufwärtigen und/oder stromabwärtigen Ankers eingeführt ist; und
dass das Seil zwei oder mehrere Abschnitte (12a, 12b) umfasst, wobei die Abschnitte paarweise durch ein Spannelement (66) verbunden sind, das für das Durchführen der beweglichen Verankerung eingerichtet ist;
wobei die miteinander zu verbindenden Seilabschnittsenden jeweils mit einer Verbindungsbuchse (68) versehen sind, die ein axiales Gewindeloch (70) umfasst, das sich auf der Seite des freien Endes der Buchse öffnet; und
wobei das Spannelement (66) zwei koaxiale Gewindestangenteile (74, 74') mit entgegengesetztem Gewindegang umfasst, wobei die Gewindestangenteile jeweils in einem Gewindeloch (70) einer jeweiligen Verbindungsbuchse im Eingriff sind.

2. Sicherungsseilsystem nach Anspruch 1, **dadurch gekennzeichnet, dass** das Seil (12) den stromabwärtigen Anker durchquert und in eine Hülse (46) ausläuft; und
dass die bewegliche Verankerung an der Sicherungshalterung eingeführt ist, indem sie axial über ihren Führungskanal auf die Hülse aufgesteckt ist.

3. Sicherungsseilsystem nach Anspruch 1 oder 2, **dadurch gekennzeichnet, dass** der axiale Schlitz (44) in einer Wand des inneren Kanals (34) vorgesehen ist; und dass die Bremsnocke (38) sich zum Ineingriffnehmen des Seils in einer Ebene bewegt, die durch die Achse des Schlitzes (44) verläuft.

4. Sicherungsseilsystem nach einem der vorhergehenden Ansprüche, **dadurch gekennzeichnet, dass** jeder Seilabschnitt (112a... 112c) mit seinen Ankern (116, 118, 120, 120') an einem jeweiligen modularen Element (A, B, C) fixiert ist, wobei die modularen Elemente zusammengefügt sind, um eine strukturelle Einheit zu bilden.

5. Sicherungsseilsystem nach Anspruch 4, **dadurch gekennzeichnet, dass** die strukturelle Einheit ein Windturbinenturm ist und die modularen Elemente (A, B, C), welche die Seilabschnitte tragen, Teilstücke des Windturbinenturms sind.

6. Sicherungsseilsystem nach einem der vorhergehenden Ansprüche, **dadurch gekennzeichnet, dass** der Körper (32) der beweglichen Verankerung ein einstückiges Teil ist, wobei der Führungskanal (34) teilweise durch eine Außenwand (10) des Körpers mit dem axialen Schlitz (44) begrenzt ist, wobei die Öffnung des Schlitzes unveränderlich (g) und kleiner als der Durchmesser des Seils (10) der Sicherungshalterung ist, mit dem sie zusammenwirkt, und das Bremsmittel vorzugsweise einen Verankerungspunkt (40) für den Benutzer umfasst, der bewegbar ist zwischen einer Beweglichkeitsposition und einer Bremsposition, in der er das Bremsmittel so betätigt, dass die mobile Verankerung (30) an dem Seil blockiert ist.

7. Sicherungsseilsystem nach Anspruch 6, **dadurch gekennzeichnet, dass** das Bremsmittel eine Bremsnocke (38) umfasst, die bewegbar ist, um das Seil (12) in Eingriff zu nehmen bzw. sich von diesem zu entfernen, wobei die Bremsnocke (38) vorzugsweise an einem Ende eines Schwenkhebels (36) und der Verankerungspunkt (40) an dem anderen Ende dieses Hebels vorgesehen ist.

8. Sicherungsseilsystem nach Anspruch 6 oder 7, **dadurch gekennzeichnet, dass** der Hebel einen Höcker (60) umfasst, der mit einer in dem Körper montierten Rückstellfeder (56) so zusammenwirkt, dass die Kraft zum Rückstellen in eine Bremsposition steigt, wenn der Hebel eine freigegebene Position verlassen hat.

9. Struktur, umfassend eine Zusammenfügung aus modularen Elementen, darunter ein stromaufwärtiges modulares Element (A), ein oder mehrere Zwischenelemente (B) und ein stromabwärtiges modulares Element (C), die in dieser Reihenfolge zusammengefügt sind, und versehen mit einem Sicherungsseilsystem nach einem der Ansprüche 6 bis 8, wobei:
das stromaufwärtige modulare Element (A) einen Sicherungsseilabschnitt (112a) haltert, der mittels eines stromaufwärtigen Ankers (116) und mindestens eines Zwischenankers (120, 120') fixiert ist, wobei das Seil, jenseits des letzten Zwischenankers (120') des Moduls, in eine Verbindungsbuchse (168) ausläuft;
wobei das/die Zwischenanker einen Sicherungsseilabschnitt (112b) haltert/haltern, der mittels Zwischenankern (120, 120') fixiert ist, wobei das Seil jenseits der Endzwischenanker (120') in eine Verbindungsbuchse (168) ausläuft;
das stromabwärtige modulare Element (C) einen Sicherungsseilabschnitt (112c) haltert, der mittels eines stromabwärtigen Ankers (118) und mindestens eines Zwischenankers (120) fixiert ist, wobei das Seil, jenseits des äußeren Zwischenankers (118) in eine Verbindungsbuchse ausläuft;
wobei die Verbindungsbuchsen (168) ein axiales Gewindeloch (170) umfassen, das sich in eine freie Fläche der Verbindungsbuchse öffnet;
und wobei die unterschiedlichen Seilabschnitte durch ihre jeweiligen Verbindungsbuchsen (168) mittels eines Spannelements (160) verbunden sind, das zwei koaxiale Gewindestangenteile mit entgegengesetztem Gewindegang umfasst, wobei die Gewindestangenteile jeweils in dem Gewindeloch einer dieser Verbindungsbuchsen im Eingriff sind.

10. Struktur nach Anspruch 9, die so ausgestaltet ist, dass die Montage der beweglichen Verankerung an dem Sicherungsseil durch eine axiale Bewegung der beweglichen Verankerung relativ zu dem Sicherungsseil erfolgt, wobei die bewegliche Verankerung vorzugsweise an der Sicherungshalterung im Bereich des stromaufwärtigen und/oder stromabwärtigen Ankers eingeführt ist.

11. Struktur nach einem der Ansprüche 9 bis 10, wobei die modularen Elemente (A, B, C), welche die Seilabschnitte tragen, Teilstücke eines Windturbinenturms sind, die nach dem Zusammenfügen einen Windturbinenturm bilden.

## Claims

1. A lifeline system, in particular for vertical and/or inclined fitting, comprising:
a flexible anchor line (10) comprising an anchor cable (12) held by an upstream anchor (16), a downstream anchor (18) and one or more intermediate anchors (20); and
a mobile anchoring device (30) capable of travelling on the anchor cable, said mobile anchoring device comprising a body (32) with an internal guide channel (34) for the cable and a braking device actuatable by the user falling, an axial slot (44) being provided for passage of the intermediate anchors;
**characterised in that** the system is designed such that the mobile anchoring device (30) is fitted to the anchor line by an axial movement of the mobile anchoring device relative to the anchor line, the mobile anchoring device (30) preferably being placed onto the anchor line at the level of the downstream and/or upstream anchor; and
**in that** the cable comprises two or a plurality of sections (12a, 12b), the sections being joined together in pairs by a tensioning element (66) adapted for passage of the mobile anchoring device;
the ends of the cable sections to be joined together each being equipped with a joining bush (68) comprising an axial tapped hole (70) which opens at the free end of the bush; and
the tensioning element (66) comprising two coaxial threaded rod portions (74, 74') with opposite pitches, the threaded rod portions each being engaged in a tapped hole (70) of a respective joining bush.

2. A lifeline system according to claim 1, **characterised in that** the cable (12) passes through the downstream anchor and terminates in a sleeve (46); and **in that** the mobile anchoring device is placed onto the anchor line by threading it axially, by its guide channel, onto the sleeve.

3. A lifeline system according to claim 1 or 2, **characterised in that** the axial slot (44) is provided in a wall of the internal channel (34); and **in that**, to engage the cable, the braking cam (38) moves in a plane which passes through the axis of the slot (44).

4. A lifeline system according to any one of the preceding claims, **characterised in that** each cable section (112a-112c) is attached, with its anchors (116, 118, 120, 120'), to a respective modular element (A, B, C), the modular elements being assembled to form a structural unit.

5. A lifeline system according to claim 4, **characterised in that** the structural unit is a wind turbine tower and the modular elements (A, B, C) bearing the cable sections are wind turbine tower sections.

6. A lifeline system according to any one of the preceding claims, **characterised in that** the body (32) of the mobile anchoring device is a one-piece part, the guide channel (34) being defined in part by an outer wall (10) of the body comprising the axial slot (44), the opening of the slot being fixed (g) and smaller than the diameter of the cable (10) of the anchor line with which it cooperates; and the braking device preferably comprises an anchoring point (40) for the user, displaceable between a mobile position and a braking position in which it actuates the braking device so as to immobilise the mobile anchoring device (30) on the cable.

7. A lifeline system according to claim 6, **characterised in that** the braking device comprises a braking cam (38) capable of respectively moving to engage the cable (12) or moving away therefrom, the cam of the braking cam (38) preferably being provided with a pivoting lever (36) at one end and the anchoring point (40) at the other end of said lever.

8. A lifeline system according to claim 6 or 7, **characterised in that** said lever comprises a projection (60) which cooperates with a return spring (56) fitted in the body, such that the return force towards a braking position increases once the lever has left a disengaged position.

9. A structure comprising an assembly of modular elements including an upstream modular element (A), one or more intermediate elements (B) and a downstream modular element (C) assembled in this order and equipped with a lifeline system according to any one of claims 6 to 8, in which:
the upstream modular element (A) bears a section of anchor cable (112a) attached by means of an upstream anchor (116) and at least one intermediate anchor (120, 120'), the cable terminating, beyond the final intermediate anchor (120') of the module, in a joining bush (168); the intermediate element(s) bear(s) a section of anchor cable (112b) attached by means of intermediate anchors (120, 120'), the cable terminating beyond the end intermediate anchors (120') in a joining bush (168);
the downstream modular element (C) bears a section of cable (112c) attached by means of a downstream anchor (118) and at least one intermediate anchor (120), the cable terminating, beyond the outer intermediate anchor (118), in a joining bush;
in which the joining bushes (168) comprise an axial tapped hole (170) which opens in a free face of the joining bush; and in which the various sections of cable are attached by their respective joining bushes (168) by means of a tensioning element (160) comprising two coaxial threaded rod portions with opposite pitches, the portions of threaded rod each being engaged in the tapped hole of one of these joining bushes.

10. A structure according to claim 9, which is designed such that the mobile anchoring device is fitted to the anchor cable by an axial movement of the mobile anchoring device relative to the anchor cable, the mobile anchoring device preferably being placed onto the anchor line at the level of the downstream and/or upstream anchor.

11. A structure according to either one of claims 9 to 10, in which the modular elements (A, B, C) bearing the cable sections are wind turbine tower sections which, once assembled, form a wind turbine tower.
